# EUROPÄISCHE PATENTSCHRIFT

(11) **EP 1 259 437 B1**
(45) Veröffentlichungstag und Bekanntmachung des Hinweises auf die Patenterteilung: **28.04.2004**
(21) Anmeldenummer: 01913804.9
(22) Anmeldetag: 09.02.2001
(51) Int. Cl.: B65D 75/14, B65D 5/20

(54) **EINTEILIGER ZUSCHNITT FÜR AUFKLAPPBARES VERPACKUNGSBEHÄLTNIS**
ONE-PIECE BLANK FOR A FOLDING PACKAGING UNIT
DECOUPE D'UNE SEULE PIECE DESTINEE A UNE BOITE PLIANTE

(30) Priorität: 18.02.2000 DE 10007436
(43) Veröffentlichungstag der Anmeldung: 27.11.2002
(73) Patentinhaber: Mitsubishi Hitec Paper Flensburg GmbH, 24941 Flensburg (DE)
(72) Erfinder: FRANZ, Heinz-Dieter, 24937 (DE)
(86) Internationale Anmeldenummer: PCT/EP2001/001416
(87) Internationale Veröffentlichungsnummer: WO 2001/060710

(56) Entgegenhaltungen:
- DE-U- 7 710 976
- FR-A- 1 510 190
- FR-A- 2 145 836
- FR-A- 2 689 097
- GB-A- 2 227 457
- NL-A- 273 698
- US-A- 3 679 048
- US-A- 3 758 019
- US-A- 5 576 037
- US-A- 5 728 440

## Beschreibung

Die Erfindung betrifft einen einteiligen Zuschnitt zur Ausbildung eines aufklappbaren Verpackungsbehältnisses aus einem faltbaren Material wie Karton oder Pappe, insbesondere zum Verpacken von flächigen Gegenständen wie einen Stapel von Papierbögen, sowie unter Nutzung eines solchen einteiligen Zuschnitts eine gegen Feuchtigkeit geschützte Verpackungseinheit.

Zuschnitte für Verpackungen sind in großer Zahl bekannt, zum Teil auch solche, die aus einem einzigen Zuschnitt bestehen und zur Ausbildung von aus ihnen gebildeten Verpackungsbehältnissen nicht verklebt werden müssen.

Aus der **DE 91 05 189 U 1** ist beispielsweise ein einteiliger Zuschnitt für eine auffaltbare Verpackung bekannt, die zum Verpacken vorzugsweise von Büchern zwei sich jeweils gegenüberliegende Innen- und Außenseitenklappen aufweist. Die beiden Innenseitenklappen sind durch eine an einer der Klappen angeordnete Lasche zu einer am Packgut stoffschlüssigen Spannbrücke zu vereinen. Dabei ist die Lasche derart ausgebildet, daß bei Kraftausübung auf die Spannbrücke diese in ihrer Spannhöhe relativ zu der Grundfläche der Verpackung veränderbar ist.

Zur Verpackung beispielsweise von Kopierpapier schlägt die **DE 298 22 246 U 1** einen einteiligen Zuschnitt für eine Faltschachtel vor, deren eine Vorderwand, Boden und eine Rückwand an Faltlinien miteinander verbunden sind und deren Vorder- und Rückwand beiderseits jeweils Seitenfelder tragen, deren Breite etwa halb so groß ist, wie der Abstand zwischen Vorder- und Rückwand. Der Boden dieser Faltschachtel trägt beiderseits jeweils eine Faltklappe. Die Seitenfelder sind zur Bildung von Seitenwänden gegenüber der Vorder- und Rückwand umgefaltet und in ihrem unteren Bereich von den Faltklappen des Bodens überdeckt sowie mit diesen verklebt. Am oberen Rand der Rückwand ist eine Deckelklappe angebracht ist, die sich bis zur Vorderwand erstreckt und dort eine Lasche trägt, die wahlweise auf die Vorderwand klebbar oder in die Faltschachtel einsteckbar ist.

Aus der **FR-A-2 145 836** ist ein Zuschnitt aus Wellpappe für die Verpackung von scheibenförmigen Verpackungsgütern (Schallplatten) bekannt, der eine rechteckige und mit einer Einstecköffnung versehene Zentralpartie, zwei mit einer Falzlinie versehene und an den Schmalseiten der Zentralpartie angelenkte, sich gegenüberliegende erste und zweite Innenseitenklappe, eine rechteckige und über einen Abschnitt an einer der beiden längeren Seiten der Zentralpartie angelenkte Außenseitenklappe sowie eine dritte Innenseitenklappe umfasst, die über einen trapezförmigen Abschnitt mit der anderen Längsseite der Zentralpartie verbunden ist und an deren Schmalseiten Seitenlaschen angelenkt sind. Auf die dritte Innenseitenklappe wird das scheibenförmige Verpackungsgut gelegt, die Seitenlaschen werden zur Zentrierung über das Verpackungsgut gefaltet, wonach die dritte Innenseitenklappe auf die Zentralpartie gefaltet wird, so dass das Verpackungsgut in deren Zentrum abgelegt wird. Eine am freien Ende der Außenseitenklappe angebrachte Lasche dient zum Schließen des Verpackungsbehältnisses und wird dazu in die in der Zentralpartie befindliche Einstecköffnung eingesteckt. Die Verwendung von Wellpappe zur Herstellung des Verpackungsbehältnisses bewirkt, dass die zwischen Außenseitenklappe und Verpackungsgut eingeschobene Lasche sich beim geschlossenen Verpackungsbehältnis nicht gegen die Außenseitenklappe anlegt und eine Art von Ausgleichfeder für das Verpackungsgut bildet. Ein Einschnitt in der Lasche bewirkt in Kombination mit einer beidseitig vorhandenen Falzlinie bei leichter Falzung ein Vorspringen des Einschnittes und eine Verhakung an den Rändern der im Boden befindlichen Einstecköffnung.
Der Nachteil des bekannten Verpackungsbehältnisses liegt darin, dass durch die komplizierten Faltungsvorgänge, insbesondere bei der Einlage und Zentrierung des Verpackungsgutes und der Faltung der mehrteiligen Innenseitenklappe, eine Verarbeitung auf schnelllaufenden Verpackungsmaschinen ausgeschlossen ist. Femer verhindert der Verschlußmechanismus ein leichtes Öffnen des Verpackungsbehältnisses, da mit der sich verhakenden Lasche die Gefahr besteht, dass das Verpackungsbehältnis bereits beim ersten Öffnen beschädigt oder gar zerstört wird.

Aus dem älteren Stand der Technik nach der **FR-A-1 510 190**, worauf der Oberbegriff des Anspruch 1 basiert, ist ein insbesondere für zerbrechliche Verpackungsgüter oder Bücher geeignetes Verpackungsbehältnis bekannt. Zu seiner Herstellung werden aus einem quadratischen Bogen zunächst zwei gegenüber liegende Ecken abgetrennt, wobei ein Zuschnitt mit einem gleichfalls quadratischen Boden entsteht. Über an den vier Seiten des Bodens angelenkte Abschnitte, die im aufgerichteten Verpackungsbehältnis die beiden Seitenwände sowie Vorder- und Rückwand bilden, sind mit dem Boden eine ebenfalls quadratische Außenseitenklappe, ihr gegenüberliegend eine dreieckige Innenseitenklappe und an den anderen beiden Seiten des Bodens Seitenabschnitte angelenkt, die in Form gleichschenkliger Trapeze ausgebildet sind, wobei die trapezförmigen Seitenabschnitte nur über die halbe Länge ihrer Basislinie mit dem quadratischen Boden verbunden sind. Eine gedachte Diagonale durch den quadratischen Bogen führt mittig durch eine im Boden angebrachte Öffnung, die benachbart der Seite des Bodens angeordnet ist, an der die dreieckige Innenseitenklappe angelenkt ist. Die trapezförmig ausgebildeten Seitenabschnitte weisen mittig je ein Paar Faltlinien auf, so dass sie deckungsgleich aufeinanderlegbar sind und dabei die Form von unregelmäßigen Trapezen aufweisen, bei denen ein rechter Winkel den Seitenabschnitten anliegt, die mit ihrem einen Ende der quadratischen Außenseitenklappe benachbart sind. Die jeweils zweiten rechten Winkel der unregelmäßigen Trapeze liegen im zusammengefalteten Zustand quasi auf der gedachten Diagonalen des Bogens.
Durch das Zusammenfalten der trapezförmig ausgebildeten Seitenabschnitte des Zuschnittes entsteht ein einseitig zunächst noch offenes Verpackungsbehältnis, bei dem die zusammengefalteten Seitenabschnitte einen besonderen Innenraum zur Aufnahme des Verpackungsgutes bilden, der durch entsprechende Druckanwendung auf die unten liegenden Hälften der zusammengelegten Trapezen zum Einlegen des Verpackungsgutes aufzuweiten ist. Dazu sind Einkerbungen in den obenliegenden Trapezhälften des Verpackungsbehältnisses vorgesehen. Nach Einsetzen des Verpackungsgutes wird das Verpackungsbehältnis auf der einen Seite durch die dreieckige Innenseitenklappe verschlossen. Die endgültige Schließung des Verpackungsbehältnisses erfolgt mittels einer quadratischen Außenseitenklappe, die an der gegenüber liegenden Seite des Bodens angelenkt ist. An ihrem dem Boden gegenüberliegenden Ende befinden sich drei durch zwei Faltlinien getrennte, aber ansonsten von Einschnitten oder Einprägungen freie Abschnitte. An den Mittelabschnitt schließt sich eine an ihrem äußeren Ende zwei Flügel aufweisende Verschlußzunge an, die in die im Boden befindliche Öffnung einzuschieben ist.
Es wird ein bis auf die Seitenwände doppelwandig ausgebildetes Verpackungsbehältnis erhalten, das infolge seines quadratischen Innenraums für das weltweit übliche rechteckige Format von Papierbögen ungeeignet ist. Auch erscheint der erforderliche Materialaufwand für die Verpackung von Papierbögen zu hoch. Ein weiterer Nachteil besteht darin, dass eine Verarbeitung auf schnelllaufenden Verpackungsmaschinen nicht möglich ist. Auch bei diesem bekannten Verpackungsbehältnis kommt mit der in die Öffnung einzuschiebenden Verschlußzunge, deren beide Flügel sich in der Öffnung verhaken, ein Verschlußmechanismus zum Einsatz, der ein leichtes und insbesondere zerstörungsfreies Öffnen des Behältnisses behindert.

Aus der **US-A-3 758 019** ist ein Behältnis für die Verpackung von Kleidungsstücken bekannt, das einen rechteckig ausgebildeten Boden aufweist. Die dem Boden gegenüberliegende Wand des Verpackungsbehältnisses, also der Deckel, wird aus zwei seitlichen Decketabschnitten sowie einer oberen und einer unteren Außenseitenklappe gebildet. Die obere und die untere Außenseitenklappe sind an sich gegenüberliegenden, zur Bildung von Vorder- und Rückwand vorgesehenen Abschnitten angelenkt, die ihrerseits an den Boden angelenkt sind. Die seitlichen Deckelabschnitte sind in Form von unregelmäßigen Achtecken zur Aufnahme entsprechender Ausformungen der oberen Außenseitenwand ausgebildet. Laschen verlängern die die Seitenwände bildenden Abschnitte und stellen beim aufgefalteten Verpackungsbehältnis eine von den beiden Seitenwänden ausgehende teilweise doppelte untere Vorderwand dar. An den Enden des die Vorderwand bildenden Abschnitts befinden sich hakenförmige Verschlußelemente zur Verbindung mit entsprechenden Einschnitten in den Seitenwänden. Die obere Außenseitenklappe ist in Form eines Sechsecks ausgebildet, auf das ein Fünfeck aufgesetzt ist, wobei die Basislinie des Fünfecks kürzer als die Seite der sechseckigen Außenseitenklappe ist, die der mit der Vorderwand angelenkten Seite gegenüberliegt. Die untere Außenseitenklappe ist fünfeckig ausgebildet und weist an ihrer Spitze eine Zunge zur Einführung in einen auf der oberen Außenseitenklappe befindlichen Einschnitt auf.
Die aufwendige Konstruktion des Zuschnittes mit seiner Vielzahl von Laschen, Abschnitten und Verschlußelementen schließt eine maschinelle Auffaltung des Zuschnittes und eine automatische Befüllung des Verpackungsbehältnisses genauso aus wie eine einfache Handhabung, worunter ein leichtes und zerstörungsfreies Öffnen und Wiederverschließen des Behältnisses gemeint sein soll.

Aufgabe der vorliegenden Erfindung ist es, einen einteiligen Zuschnitt für ein ohne größere Zuschnittsverluste preiswert herzustellendes Verpackungsbehältnis vorzuschlagen, das auf handelsüblichen Verpackungsmaschinen durch Auffaltung des Zuschnitts herzustellen und automatisch zu befüllen ist, einen optimierten Schutz des Inhaltes vor Schmutz und mechanischer Beeinträchtigung bei einem gegebenen Mindestschutz des Inhaltes vor großer Nässe garantiert und das besonders leicht zu handhaben ist, worunter im Besonderen zum einen eine Wiederverschließbarkeit des Verpackungsbehältnisses zu verstehen ist und zum anderen ein leichtes Öffnen des Verpackungsbehältnisses, ohne dieses zu zerstören.
Eine weitere Aufgabe sieht die Erfindung in einem weiter gesteigerten Schutz des Verpackungsbehältnisses mit seinem Inhalt vor Nässe und großer Feuchtigkeit, wobei Verpackungseinheiten dieser Ausgestaltungsform auch über eine Originalversiegelung verfügen, die bis zu ihrer Entfernung durch den Endverbraucher einen wirksamen Schutz vor Entwendung einzelner, den Inhalt bildender Papierbögen aus den Verpackungseinheiten darstellt und sowohl Verschmutzung wie Verknicken der Bögen nach ihrem Einfüllen in die Verpackungseinheit seitens des Produzenten nahezu ausschließt.

Die Lösung der anstehenden Aufgabe gelingt mit einem einteiligen Zuschnitt zur Ausbildung eines aufklappbaren Verpackungsbehältnisses aus einem faltbaren Material wie Karton oder Pappe, mit:
a) einem rechteckigen Boden,
b) einem darin angebrachten geradlinigen Einschnitt, der teilweise zu einer länglichen Öffnung verbreitert ist, deren eine Begrenzungslinie von dem Einschnitt gebildet ist,
c) einer ersten und einer zweiten Innenseitenklappe, die an den sich gegenüberliegenden und rechtwinklig zum geradlinigen Einschnitt verlaufenden ersten und zweiten Seiten des Bodens angebracht sind und
d) die über durch ein erstes bzw. zweites parallel verlaufendes Faltlinienpaar begrenzte Abschnitte mit dem Boden verbunden sind,
e) einer dritten Innenseitenklappe, die über einen durch ein drittes parallel verlaufendes Paltlinienpaar begrenzten rechteckigen Abschnitt mit einer dritten Seite des Bodens verbunden ist, die parallel zum geradlinigen Einschnitt und diesem benachbart verläuft,
f) einer ersten Außenseitenklappe, die über einen durch ein viertes parallel verlaufendes Faltlinienpaar begrenzten Abschnitt mit einer vierten Seite des Bodens verbunden ist, die der mit der dritten Innenseitenklappe über den durch das dritte parallel verlaufende Faltlinienpaar begrenzten Abschnitt verbundenen dritten Seite gegenüberliegt,
g) wobei die ersten vier Faltlinienpaare den gleichen und die Innenhöhe des Verpackungsbehältnisses bestimmenden Abstand aufweisen,
h) einer sich verjüngend ausgebildeten zweiten Außenseitenklappe, die über einen durch ein fünftes parallel verlaufendes Faltlinienpaar begrenzten Abschnitt mit der ersten Außenseitenklappe verbunden ist,
i) wobei die zweite Außenseitenklappe an ihrem dem fünften Faltlinienpaar gegenüberliegenden Endbereich eine erste Falzlinie und eine dazu parallel verlaufende zweite Falzlinie aufweist sowie
j) einer plan ausgebildeten Einstecklasche, die
   - zum Verschluss des Verpackungsbehältnisses in die Öffnung einführbar ausgestaltet ist,
   - die sich zu ihrem freien Ende hin verjüngt, und
   - die über die gesamte Länge ihres dem freien Ende gegenüberliegenden anderen Endes über die zweite Falzlinie mit der Außenseitenklappe angelenkt verbunden ist,
   wobei den erfindungsgemäßen Zuschnitt folgende Kombination weiterer Merkmale derart kennzeichnet, dass
k) die erste und zweite Seite des Bodens eine geringere Länge aufweisen als die dritte und vierte Seite des Bodens,
l) die einwandig ausgebildeten Innenseitenklappen in Form gleichschenkliger Trapeze einschnittfrei ausgebildet sind, wobei die Basislinien dieser Trapeze einschnittfrei und jeweils über ihre gesamte Länge den den Trapezen zugewandten Faltlinien der ersten drei parallel verlaufenden Faltlinienpaare entsprechen, wobei die Innenseitenklappen über die den Trapezen zugewandten Faltlinien mit den durch die ersten drei Faltlinienpaare begrenzten Abschnitte verbunden sind,
m) die erste Außenseitenklappe rechteckig ausgebildet ist,
n) der Abstand des fünften Faltlinienpaars größer als der Abstand der ersten vier Faltlinienpaare ist,
o) die erste Falzlinie einschnittfrei in die zweite Außenseitenklappe eingeprägt ist,
p) die Einstecklasche einschnittfrei ausgebildet ist und
q) die Breite der Einstecklasche größer als die in Richtung des geradlinigen Einschnitts bemessene Länge der Öffnung und kleiner als die Länge des geradlinigen Einschnitts ist.

Zur Herstellung eines Verpackungsbehältnisses aus einem Zuschnitt entsprechend obiger Ausführungen werden zunächst die durch die beiden ersten Faltlinienpaare begrenzten Abschnitte aufgerichtet und die damit verbundenen ersten beiden Innenseitenklappen zueinander umgeklappt. Anschließend werden der durch das dritte Faltlinienpaar begrenzte Abschnitt aufgerichtet und die damit verbundene dritte Innenseitenklappe in Richtung der ersten Außenseitenklappe umgeklappt. Der durch das vierte Faltlinienpaar begrenzte Abschnitt wird aufgerichtet, anschließend wird die erste Außenseitenklappe als dem Boden gegenübeniegender Deckel in Richtung der dritten Innenseitenklappe umgeklappt. Das fünfte Faltlinienpaar ist nach seinem Umklappen außenseitig über dem dritten Faltlinienpaar angeordnet, während die zweite Außenseitenklappe außenseitig auf den Boden geklappt wird. Mit dem Einführen der Einstecklasche in die längliche, in den Boden eingelassene Öffnung von außen wird das Verpackungsbehältnis verschlossen.

Eine weitere Ausführungsform zur Lösung der Aufgabe sieht einen Zuschnitt vor, dessen erste Außenseitenklappe gegenüber der vorstehend beschriebenen Ausführungsform in Richtung ihrer Längsseiten eine einseitige und ansatzlose Verlängerung aufweist. An die verlängerte Außenseitenklappe ist über eine sechste Faltlinie ein Verstärkungsstreifen angelenkt verbunden, wobei in der ersten Außenseitenklappe und in dem Verstärkungsstreifen jeweils Öffnungen eingelassen sind, die nach Umklappen des Verstärkungsstreifens um die sechste Faltlinie auf die erste Außenseitenklappe deckungsgleich übereinander positioniert sind und so eine Aufhängeöffnung bilden.
Die erste Außenseitenklappe ist dabei um ein geringeres Maß verlängert, als es der Höhe des Verstärkungsstreifens - gemessen in Richtung der Längsseiten der Außenseitenklappe - entspricht.
Als Öffnungen in der ersten Außenseitenklappe und im Verstärkungsstreifen werden bevorzugt sogenannte Euro-Löcher ausgebildet zur Verwendung dieser Öffnungen als Aufhängelaschen für einen Aufhängedom wie auch für einen Bügelhalter, wahlweise mit oder ohne Preisklappe.

Zur Herstellung eines Verpackungsbehältnisses aus einem Zuschnitt entsprechend dieser Ausführungsform wird zunächst der Verstärkungsstreifen um die sechste Faltlinie auf die erste Außenseitenklappe gefaltet. Die weiteren Arbeitsschritte entsprechen denen zur Herstellung eines Verpackungsbehältnisses ohne Verstärkungsstreifen.

Um das Öffnen der erfindungsgemäßen Verpackungsbehältnisse zu erleichtern, wird als bevorzugte Ausführungsform eine halbkreisförmige Öffnung in der zweiten Außenseitenklappe vorgeschlagen, die die erste Falzlinie schneidet.

Um die Unversehrtheit einer Originalverpackung anzuzeigen, sieht die Erfindung in einer weiteren Ausführungsform ein Siegeletikett vor, das außenseitig bei verschlossenem Verpackungsbehältnis über den Einschnitt hinweg teilweise auf der zweiten Außenseitenklappe und teilweise auf dem Boden aufgeklebt ist.

Um neben einem optimierten Schutz des Inhaltes vor Schmutz und mechanischer Beeinträchtigung einen besonders weitgehenden Schutz des Inhaltes vor Nässe und Feuchtigkeit zu garantieren, sieht die Erfindung in einer besonders bevorzugten Ausführungsform eine Verpackungseinheit vor, bei der ein aus einem einteiligen Zuschnitt entsprechend einer der oben erläuterten Ausführungsformen gefaltetes Verpackungsbehältnis in eine das Verpackungsbehältnis vollständig umschließende Umverpackung aus Kunststoffolie eingeschrumpft ist. Als Kunststoffolie wird eine mit den üblichen Druckverfahren bedruckbare Polyolefinfolie, insbesondere in ihrer Ausrüstungsform als Flach- oder Halbschlauchfolie bevorzugt, wobei unter Halbschlauchfolie eine Schlauchfolie zu verstehen ist, deren eine Schlauchseitenöffnung verschlossen ist.

Eine ganz besonders bevorzugte Ausführungsform sieht eine Verpackungseinheit vor, bei der ein Verpackungsbehältnis aus einem Zuschnitt, der keine Ausbildung eines Verstärkungsstreifens vorsieht, mit einer Kunststoffolie eingeschrumpft ist, auf die eine Aufhängelasche aufgeklebt ist.
Als Öffnung in der Aufhängelasche sind sogenannte Euro-Löcher zur Verwendung dieser Aufhängelasche für einen Aufhängedom wie auch für einen Bügelhalter, wahlweise mit oder ohne Preisklappe, bevorzugt.

Mit der Erfindung wird eine optimierte Verpackung für flächige Gegenstände wie einen Stapel von Papierbögen, insbesondere höherwertiger Papierbögen wie Inkjetpapiere erzielt.
Durch die Verpackungseinheit werden die Papierbögen bis zum Öffnen der Verpackung durch den Endverbraucher über eine lange Zeit vor Schmutz, mechanischer Beeinträchtigung und insbesondere vor Nässe und großer Feuchtigkeit geschützt.
Nach dem Entfemen der Umverpackung und dem Öffnen des Verpackungsbehältnisses gewährleistet dieses durch seine Wiederverschließbarkeit einen größtmöglichen Schutz der nicht sofort benutzten Papierbögen vor Schmutz und mechanischer Beeinträchtigung bei einem Mindestschutz vor Nässe bis zum vollständigen Verbrauch aller Papierbögen.

Die Erfindung wird unter Bezugnahme auf die beiden schematischen Figuren 1 und 2 nachfolgend erläutert.

Figur 1 zeigt einen erfindungsgemäßen Zuschnitt mit rechteckigem Boden (1) und einem darin parallel zu seinen Längsseiten angebrachten geradlinigen Einschnitt (2a), der orientiert zur Innenseitenklappe (5) teilweise zur Ausbildung einer länglichen Öffnung (2b) verbreitert ist.
An die beiden Schmalseiten des rechteckigen Bodens (1) schließen sich beiderseits, begrenzt durch ein erstes parallel verlaufendes Faltlinienpaar (4a, 4b) bzw. durch ein zweites parallel verlaufendes Faltlinienpaar (4c, 4d), die Abschnitte (12a, 12b), und daran wiederum die ersten beiden einschnittfrei ausgebildeten Innenseitenklappen (3a, 3b) an.
Eine dritte einschnittfrei ausgebildete Innenseitenklappe (5) ist über einen durch ein drittes parallel verlaufendes Faltlinienpaar (4e, 4f) begrenzten Abschnitt (12c) mit der einen Längsseite des Bodens (1) verbunden.
Mit der anderen Längsseite des Bodens (1), die der mit der Innenseitenklappe (5) über Abschnitt (12c) verbundenen Boden-Längsseite gegenüberliegt, ist über einen durch ein viertes parallel verlaufendes Faltlinienpaar (4g, 4h) begrenzten Abschnitt (12d) eine erste rechteckig ausgebildete Außenseitenklappe (6) verbunden.
Gegenüberliegend zu Abschnitt (12d) ist die Außenseitenklappe (6) verbunden mit einem durch ein fünftes parallel verlaufendes Faltlinienpaar (8a, 8b) begrenzten Abschnitt (13), an den sich eine zweite Außenseitenklappe (7) anschließt. Der Abstand der Faltlinien innerhalb des fünften Faltlinienpaars (8a, 8b) zueinander ist dabei größer als der Abstand , den jeweils die beiden Faltlinien innerhalb der ersten vier Faltlinienpaare zueinander aufweisen.
Der Außenseitenklappe (7) schließt sich eine über eine zweite Falzlinie (10b) angelenkte, plan ausgebildete Einstecklasche (9) über ihre gesamte Länge an, wobei die Einstecklasche (9) in ihrer Breite größer ist als die in Richtung des Einschnitts (2a) bemessene Länge der Öffnung (2b) und kleiner als die Länge des Einschnitts (2a). Die Einstecklasche (9) verjüngt sich zu ihrem freien Ende hin. Zur optimierten Flexibilität der Anlenkung von Einstecklasche (9) ist in die zweite Außenseitenklappe (7) parallel zur zweiten Falzlinie (10b) eine erste Falzlinie (10a) einschnittfrei eingeprägt, die nicht schmaler als die erste Falzlinie (10b) ausgeführt ist. Um ein Verhaken der eingeführten Einstecklasche (9) in der Öffnung (2b) zu verhindern, ist die Einstecklasche (9) einschnittfrei mit der Außenseitenklappe (7) verbunden.

Die Außenseitenklappe (7) ist sich verjüngend ausgeführt. Dabei entspricht die Breite der Außenseitenklappe (7) an ihrer dem durch das fünfte Faltlinienpaar (8a, 8b) begrenzten Abschnitt (13) benachbarten Seite der Länge dieser Faltlinien, während die ihr gegenüberliegende Seite schmaler ausgeführt ist, jedoch die Breite der Einstecklasche nicht unterschreitet.
Die Innenhöhe des so gebildeten Verpackungsbehältnisses wird bestimmt durch den Abstand, den die beiden Faltlinien innerhalb der ersten vier Faltlinienpaare zueinander aufweisen.

Entsprechend Figur 2 ist im Rahmen einer weiteren Ausführungsform die erste Außenseitenklappe (6) in Richtung ihrer Längsseiten auf einer Seite ansatzlos verlängert, wobei die Verlängerung geringer ist als die Höhe des Verstärkungsstreifens (14), der über die Faltlinie (16) mit der Außenseitenklappe (6) angelenkt verbunden ist, wobei in die Außenseitenklappe (6) und in den Verstärkungsstreifen (14) jeweils Öffnungen (15a, 15b) symmetrisch zur Faltlinie (16) eingelassen sind. Als Höhe des Verstärkungsstreifens (14) wird dabei dessen Ausdehnung in Richtung der Längsseite der Außenseitenklappe (6) bezeichnet.

Eine sowohl in Figur 1 wie auch in Figur 2 berücksichtigte Ausführungsform sieht vor, daß in der zweiten Außenseitenklappe (7) eine halbkreisförmige Öffnung (11) ausgebildet ist, deren geradlinige Basis parallel zur Falzlinie (10a) zwischen den beiden Falzlinien (10a, 10b) verläuft und wobei die Öffnung den Verlauf der ersten Falzlinie (10a) unterbricht.

### Begriffsliste

- 1:: Boden
- 2a:: Einschnitt
- 2b:: längliche Öffnung
- 3a: 1. Innenseitenklappe
- 3b:: 2. Innenseitenklappe
- 4a, 4b:: 1. Faltlinienpaar
- 4c, 4d:: 2. Faltlinienpaar
- 4e, 4f:: 3. Faltlinienpaar
- 4g, 4h:: 4. Faltlinienpaar
- 5:: 3. Innenseitenklappe
- 6:: 1. Außenseitenklappe
- 7:: 2. Außenseitenklappe
- 8a, 8b:: 5. Faltlinienpaar
- 9:: Einstecklasche
- 10a:: 1. Falzlinie
- 10b:: 2. Falzlinie
- 11:: halbkreisförmige Öffnung
- 12a:: durch 1. Faltlinienpaar begrenzter Abschnitt
- 12b:: durch 2. Faltlinienpaar begrenzter Abschnitt
- 12c:: durch 3. Faltlinienpaar begrenzter Abschnitt
- 12d:: durch 4. Faltlinienpaar begrenzter Abschnitt
- 13:: durch 5. Faltlinienpaar begrenzter Abschnitt
- 14:: Verstärkungsstreifen
- 15a:: Öffnung in Verstärkungstreifen
- 15b:: Öffnung in 1. Außenseitenklappe

## Patentansprüche

1. Einteiliger Zuschnitt zur Ausbildung eines aufklappbaren Verpackungsbehältnisses aus einem faltbaren Material wie Karton oder Pappe, insbesondere zum Verpacken von flächigen Gegenständen wie einen Stapel von Papierbögen, mit:
a) einem rechteckigen Boden (1),
b) einem darin angebrachten geradlinigen Einschnitt (2a), der teilweise zu einer länglichen Öffnung (2b) verbreitert ist, deren eine Begrenzungslinie von Einschnitt (2a) gebildet ist,
c) einer ersten und einer zweiten Innenseitenklappe (3a) und (3b), die an den sich gegenüberliegenden und rechtwinklig zum Einschnitt (2a) verlaufenden ersten und zweiten Seiten des Bodens (1) angebracht sind und
d) die über durch ein erstes parallel verlaufendes Faltlinienpaar (4a, 4b) bzw. durch ein zweites parallel verlaufendes Faltlinienpaar (4c, 4d) begrenzte Abschnitte (12a, 12b) mit dem Boden (1) verbunden sind,
e) einer dritten Innenseitenklappe (5), die über einen durch ein drittes parallel verlaufendes Faltlinienpaar (4e, 4f) begrenzten rechteckigen Abschnitt (12c) mit einer dritten Seite des Bodens (1) verbunden ist, die parallel zum Einschnitt (2a) und diesem benachbart verläuft,
f) einer ersten Außenseitenklappe (6), die über einen durch ein viertes parallel verlaufendes Faltlinienpaar (4g, 4h) begrenzten Abschnitt (12d) mit einer vierten Seite des Bodens (1) verbunden ist, die der mit der dritten Innenseitenklappe (5) über den durch das dritte parallel verlaufende Faltlinienpaar (4e, 4f) begrenzten Abschnitt (12c) verbundenen dritten Seite gegenüberliegt,
g) wobei die ersten vier Faltlinienpaare (4a, 4b), (4c, 4d), (4e, 4f) und (4g, 4h) den gleichen und die Innenhöhe des Verpackungsbehältnisses bestimmenden Abstand aufweisen,
h) einer sich verjüngend ausgebildeten zweiten Außenseitenklappe (7), die über einen durch ein fünftes parallel verlaufendes Faltlinienpaar (8a, 8b) begrenzten Abschnitt (13) mit der ersten Außenseitenklappe (6) verbunden ist,
i) wobei die zweite Außenseitenklappe (7) an ihrem dem fünften Faltlinienpaar (8a, 8b) gegenüberliegenden Endbereich eine erste Falzlinie (10a) und eine dazu parallel verlaufende zweite Falzlinie (10b) aufweist sowie
j) einer plan ausgebildeten Einstecklasche (9), die
- zum Verschluss des Verpackungsbehältnisses in die Öffnung (2b) einführbar ausgestaltet ist,
- die sich zu ihrem freien Ende hin verjüngt, und
- die über die gesamte Länge ihres dem freien Ende gegenüberliegenden anderen Endes über die zweite Falzlinie (10b) mit der Außenseitenklappe (7) angelenkt verbunden ist,
**dadurch gekennzeichnet, dass**
k) die erste und zweite Seite des Bodens (1) eine geringere Länge aufweisen als die dritte und vierte Seite des Bodens (1),
l) die einwandig ausgebildeten Innenseitenklappen (3a, 3b, 5) in Form gleichschenkliger Trapeze einschnittfrei ausgebildet sind, wobei die Basislinien dieser Trapeze einschnittfrei und über ihre gesamte Länge den Faltlinien (4b, 4d, 4f) entsprechen, über die die Innenseitenklappen (3a, 3b, 5) mit den Abschnitten (12a, 12b, 12c) verbunden sind,
m) die erste Außenseitenklappe (6) rechteckig ausgebildet ist,
n) der Abstand des fünften Faltlinienpaars (8a, 8b) größer als der Abstand der ersten vier Faltlinienpaare (4a, 4b), (4c, 4d), (4e, 4f) und (4g, 4h) ist,
o) die erste Falzlinie (10a) einschnittfrei in die zweite Außenseitenklappe (7) eingeprägt ist,
p) die Einstecklasche (9) einschnittfrei ausgebildet ist und
q) die Breite der Einstecklasche (9) größer als die in Richtung des Einschnitts (2a) bemessene Länge der Öffnung (2b) und kleiner als die Länge des Einschnitts (2a) ist.

2. Einteiliger Zuschnitt nach Anspruch 1, **dadurch gekennzeichnet, daß**
a) die erste Außenseitenklappe (6) in Richtung ihrer Längsseiten auf einer Seite ansatzlos verlängert ist, wobei die Verlängerung geringer ist, als es der Höhe - gemessen in Richtung der Längsseiten der Außenseitenklappe - eines über die Faltlinie (16) an die verlängerte Außenseitenklappe (6) angelenkten Verstärkungsstreifens (14) entspricht,
b) in die erste Außenseitenklappe (6) und den Verstärkungsstreifen (14) jeweils Öffnungen (15a, 15b) eingelassen sind, die nach Umklappen des Verstärkungsstreifens (14) um die Faltlinie (16) auf die Außenseitenklappe (6) deckungsgleich übereinander positioniert sind und eine Aufhängeöffnung bilden.

3. Einteiliger Zuschnitt nach Anspruch 1 oder 2, **dadurch gekennzeichnet, daß** in der zweiten Außenseitenklappe (7) eine halbkreisförmige Öffnung (11) ausgebildet ist, die die der Einstecklasche (9) nicht angrenzende erste Falzlinie (10a) schneidet.

4. Gegen Feuchtigkeit geschützte Verpackungseinheit, insbesondere zur Aufnahme von flächigen Gegenständen, wie einem Stapel von Papierbögen, **dadurch gekennzeichnet, daß** die Verpackungseinheit aus einem Zuschnitt zur Ausbildung eines aufklappbaren Verpackungsbehältnisses nach Anspruch 1 gebildet ist, das in eine das Verpackungsbehältnis vollständig umschließende Umverpackung aus Kunststoffolie eingeschrumpft ist.

5. Gegen Feuchtigkeit geschützte Verpackungseinheit, insbesondere zur Aufnahme von flächigen Gegenständen, wie einem Stapel von Papierbögen, **dadurch gekennzeichnet, daß** die Verpackungseinheit aus einem Zuschnitt zur Ausbildung eines aufklappbaren Verpackungsbehältnisses nach Anspruch 2 gebildet ist, das in eine das Verpackungsbehältnis vollständig umschließende Umverpackung aus Kunststoffolie eingeschrumpft ist.

6. Gegen Feuchtigkeit geschützte Verpackungseinheit, insbesondere zur Aufnahme von flächigen Gegenständen, wie einem Stapel von Papierbögen, **dadurch gekennzeichnet, daß** die Verpackungseinheit aus einem Zuschnitt zur Ausbildung eines aufklappbaren Verpackungsbehältnisses nach Anspruch 3 gebildet ist, das in eine das Verpackungsbehältnis vollständig umschließende Umverpackung aus Kunststoffolie eingeschrumpft ist.

7. Gegen Feuchtigkeit geschützte Verpackungseinheit nach einem der Ansprüche 4 oder 6, **dadurch gekennzeichnet, daß** auf die Umverpackung eine Aufhängelasche aufgeklebt ist.

## Claims

1. One-piece blank for forming a folding packaging container from a pliable material such as card or paperboard, especially for packaging flat articles such as a stack of paper sheets, having
a) a rectangular base (1),
b) a rectilinear incision (2a) made therein, which is partially widened to form an elongate opening (2b), the boundary line of which is formed by the incision (2a),
c) first and second inside flaps (3a) and (3b), which are disposed on the opposite first and second sides of the base (1) extending at right angles to the incision (2a) and
d) which are joined to the base (1) by way of portions (12a, 12b) defined respectively by a first pair of fold lines (4a, 4b) extending in parallel and by a second pair of fold lines (4c, 4d) extending in parallel,
e) a third inside flap (5), which is joined to a third side of the base (1), which extends parallel and adjacent to the incision (2a), by way of a rectangular portion (12c) defined by a third pair of fold lines (4e, 4f) extending in parallel,
f) a first outside flap (6), which is joined to a fourth side of the base (1), which lies opposite the third side joined to the third inside flap (5) by way of the portion (12c) defined by the third pair of fold lines (4e, 4f) extending in parallel, by way of a portion (12d) defined by a fourth pair of fold lines (4g, 4h) extending in parallel,
g) the first four pairs of fold lines (4a, 4b), (4c, 4d), (4e, 4f) and (4g, 4h) having a spacing that is the same and determines the internal height of the packaging container,
h) a second outside flap (7) of tapering construction, which is joined to the first outside flap (6) by way of a portion (13) defined by a fifth pair of fold lines (8a, 8b) extending in parallel,
i) the second outside flap (7), at its end region lying opposite the fifth pair of fold lines (8a, 8b), having a first fold line (10a) and, extending parallel thereto, a second fold line (10b), as well as
j) an insertion tab (9) of flat construction, which
- for closure of the packaging container is designed to be inserted into the opening (2b)
- tapers towards its free end, and
- which, over the entire length of its other end lying opposite the free end, is joined in the manner of a hinge by way of the second fold line (10b) to the outside flap (7),
**characterised in that**
k) the first and second side of the base (1) have a shorter length than the third and fourth side of the base (1),
l) the one-walled inside flaps (3a, 3b, 5) are in the form of incision-free trapeziums having equal side edges, the base lines of these trapeziums corresponding incision-free and over their entire length to the fold lines (4b, 4d, 4f) by way of which the inside flaps (3a, 3b, 5) are joined to the portions (12, 12b, 12c),
m) the first outside flap (5) is of rectangular construction,
n) the spacing of the fifth pair of fold lines (8a, 8b) is greater than the spacing of the first four pairs of fold lines (4a, 4b), (4c, 4d), (4e, 4f) and (4g, 4h),
o) the first fold line (10a) is impressed incision-free into the second outside flap (7),
p) the insertion tab (9) is of incision-free construction and
q) the width of the insertion tab (9) is greater than the length of the opening (2b) measured in the direction of the incision (2a) and less than the length of the incision (2a).

2. One-piece blank according to claim 1, **characterised in that**
a) the first outside flap (6) is extended on one side, without attachments, in the direction of its longitudinal sides, the extension being less than the height, measured in the direction of the longitudinal sides of the outside flap, of a reinforcing strip (14) hinged by way of the fold line (16) to the extended outside flap (6),
b) respective openings (15a, 15b) are let into the first outside flap (6) and the reinforcing strip (14), which, after folding over the reinforcing strip (14) onto the outside flap (6) along the fold line (16), are positioned in register one above the other and form a suspension opening.

3. One-piece blank according to claim 1 or 2, **characterised in that** in the second outside flap (7) a semi-circular opening (11) is formed, which intersects the first fold line (10a) not adjoining the insertion tab (9).

4. Moisture-proofed packaging unit, especially for receiving flat articles, such as a stack of paper sheets, **characterised in that** the packaging unit is formed from a blank for forming a folding packaging container according to claim 1, which is shrink-wrapped in a wrapping of plastics film completely enclosing the packaging unit.

5. Moisture-proofed packaging unit, especially for receiving flat articles, such as a stack of paper sheets, **characterised in that** the packaging unit is formed from a blank for forming a folding packaging container according to claim 2, which is shrink-wrapped in a wrapping of plastics film completely enclosing the packaging unit

6. Moisture-proofed packaging unit, especially for receiving flat articles, such as a stack of paper sheets, **characterised in that** the packaging unit is formed from a blank for forming a folding packaging container according to claim 3, which is shrink-wrapped in a wrapping of plastics film completely enclosing the packaging unit

7. Moisture-proofed packaging unit according to one of claims 4 or 6, **characterised in that** a suspension tab is adhesively secured to the wrapping.

## Revendications

1. Découpe d'une pièce destinée à former un étui d'emballage en un matériau pliable, tel que du carton, en particulier pour l'emballage d'objets plats tels qu'une pile de feuilles de papier, comportant
a) un fond (1) rectangulaire,
b) une entaille (2a) rectiligne prévue dans celui-ci, qui s'élargit sur une partie pour former une ouverture (2b) allongée, dont l'un des bords est constitué par l'entaille (2a),
c) des premier et deuxième rabats intérieurs (3a) et (3b), qui sont disposés sur les premier et deuxième côtés mutuellement en vis-à-vis du fond (1), perpendiculaires à l'entaille (2a), et
d) sont reliés au fond (1) par des portions (12a, 12b) délimitées par une première paire de lignes de pliage (4a, 4b) parallèles et une deuxième paire de lignes de pliage (4c, 4d) parallèles,
e) un troisième rabat intérieur (5) qui est relié à un troisième côté du fond (1) par une portion (12c) rectangulaire délimitée par une troisième paire de lignes de pliage (4e, 4f) parallèles et qui s'étend parallèlement à l'entaille (2a) dans le voisinage de celle-ci,
f) un premier rabat extérieur (6) qui est relié par une portion (12d) délimitée par une quatrième paire de lignes de pliage (4g, 4h) parallèles à un quatrième côté du fond (1) situé en vis-à-vis du troisième côté relié au troisième rabat intérieur (5) par la portion (12c) rectangulaire délimitée par la troisième paire de lignes de pliage (4e, 4f) parallèles,
g) les quatre premières paires de lignes de pliage (4a, 4b), (4c, 4d), 4e, 4f) et (4g, 4h) présentant le même écartement, qui détermine la hauteur intérieure de l'étui d'emballage,
h) un deuxième rabat extérieur (7) dont la forme se rétrécit et qui est relié au premier rabat extérieur (6) par une portion (13) délimitée par une cinquième paire de lignes de pliage (8a, 8b) parallèles,
i) le deuxième rabat extérieur (7) présentant dans sa partie d'extrémité en vis-à-vis de la cinquième paire de lignes de pliage (8a, 8b) une première ligne de pliage (10a) et une deuxième ligne de pliage (10b) parallèle à la première,
j) une languette (9) plane, qui
• pour fermer l'étui d'emballage, peu être insérée l'ouverture (2b),
• se rétrécit en direction de son extrémité libre, et
• sur toute la longueur de son autre extrémité située en vis-à-vis de l'extrémité libre est liée de manière articulée au rabat extérieur (7) par l'intermédiaire de la deuxième ligne de pliage (10b),
**caractérisée en ce que**
k) les premier et deuxième côtés du fond (1) présentent une longueur inférieure à celle des troisième et quatrième côtés du fond (1),
l) les rabats intérieurs (3a, 3b, 5) à paroi simple sont conformés en trapèzes isocèles sans entaille, les lignes formant la base desdits trapèzes ne comportant pas d'entailles et correspondant sur la totalité de leur longueur aux lignes de pliage (4b, 4d, 4f) par lesquelles les rabats intérieurs (3a, 3b, 5) sont liés aux portions (12a, 12b, 12c),
m) le premier rabat extérieur (6) est rectangulaire,
n) l'écartement de la cinquième paire de lignes de pliage (8a, 8b) est supérieur à l'écartement des quatre premières paires de lignes de pliage (4a, 4b), (4c, 4d), 4^{e}, 4f) et (4g, 4h),
o) la première ligne de pliage (10a) est réalisée sans entaille dans le deuxième rabat extérieur (7),
p) la languette (9) est réalisée sans entaille et
q) la largeur de la languette (9) est supérieure à la longueur de l'ouverture (2b) mesurée dans la direction de l'entaille (2a) et inférieure à la longueur de l'entaille (2a).

2. Découpe d'une pièce selon la revendication 1, **caractérisée en ce que**
a) le premier rabat extérieur (6) se prolonge sans décrochement d'un côté en direction de ses grands côtés, le prolongement étant inférieur à la hauteur mesurée en direction des grands côtés du rabat extérieur d'une bande de renfort (14) articulée rabat extérieur (6) prolongé par l'intermédiaire de la ligne de pliage (16),
b) dans le premier rabat extérieur (6) sont aménagées des ouvertures (15a, 15b) qui après rabattement de la bande de renfort (14) autour de la ligne de pliage (16) sur le rabat extérieur (6) sont positionnés l'un sur l'autre avec un recouvrement parfait et forment une ouverture d'accrochage.

3. Découpe monobloc selon la revendication 1 ou 2, **caractérisée en ce qu'**une ouverture (11) en forme de demi-cercle est aménagée dans le deuxième rabat extérieur (7), laquelle ouverture coupe la première ligne de rainage (10a) non contiguë de la languette (9).

4. Unité d'emballage protégée contre l'humidité, en particulier pour recevoir des objets plats, tels qu'une pile de feuilles de papier,
**caractérisée en ce que** l'unité d'emballage est formée d'une découpe pour former un étui d'emballage pliant selon la revendication 1, qui est entièrement enfermée dans une enveloppe formée d'un film de matière plastique entourant complètement l'étui d'emballage.

5. Unité d'emballage protégée contre l'humidité, en particulier pour recevoir des objets plats, tels qu'une pile de feuilles de papier,
**caractérisée en ce que** l'unité d'emballage est formée d'une découpe pour former un étui d'emballage pliant selon la revendication 2, qui est entièrement enfermée dans une enveloppe formée d'un film de matière plastique entourant complètement l'étui d'emballage.

6. Unité d'emballage protégée contre l'humidité, en particulier pour recevoir des objets plats, tels qu'une pile de feuilles de papier,
**caractérisée en ce que** l'unité d'emballage est formée d'une découpe pour former un étui d'emballage pliant selon la revendication 3, qui est entièrement enfermée dans une enveloppe formée d'un film de matière plastique entourant complètement l'étui d'emballage.

7. Unité d'emballage protégée contre l'humidité selon une des revendications 4 ou 6, **caractérisée en ce qu'**une patte d'accrochage est collée sur l'enveloppe.
